# EUROPÄISCHE PATENTSCHRIFT

(11) **EP 1 259 972 B1**
(45) Veröffentlichungstag und Bekanntmachung des Hinweises auf die Patenterteilung: **09.05.2007**
(21) Anmeldenummer: 01919337.4
(22) Anmeldetag: 23.02.2001
(51) Int. Cl.: H01H 71/50, H01H 11/00

(54) **AUSLÖSEEINRICHTUNG**
TRIPPING DEVICE
DISPOSITIF DECLENCHEUR

(30) Priorität: 01.03.2000 EP 00104266
(43) Veröffentlichungstag der Anmeldung: 27.11.2002
(73) Patentinhaber: SIEMENS AKTIENGESELLSCHAFT, 80333 München (DE)
(72) Erfinder: NÖRL, Gerald, 93133 Burglengenfeld (DE); BALDAUF, Josef, 93138 Lappersdorf (DE)
(86) Internationale Anmeldenummer: PCT/EP2001/002090
(87) Internationale Veröffentlichungsnummer: WO 2001/065583

(56) Entgegenhaltungen:
- EP-A- 0 357 472
- FR-A- 2 671 907
- US-A- 3 257 523

## Beschreibung

Die Erfindung bezieht sich auf eine Auslöseeinrichtung für Schutzschaltgeräte, bei der eine Erfassungseinheit für den Auslösefall ein Auslöseelement antreibt, das auf die Verklinkungsstelle eines Schutzschaltgeräts eingreifen kann.

Derartige Auslöseeinrichtungen sind bei Fehlerstromschutzschaltern, die netzspannungsunabhängig arbeiten, und bei Differenzstromschutzeinrichtungen, die netzspannungsabhängig arbeiten, in der Regel als sogenannte Haltemagnetauslöser ausgeführt. Zum Auslösen von Schutzschaltern, beispielsweise von Leitungsschutzschaltern, werden elektromechanische Auslöseeinrichtungen vorgesehen, die einen elektrodynamischen Überspannungsauslöser und einen thermischen Überstromauslöser für langzeitanstehende Überlastung aufweisen.

Eine derartige Auslöseeinrichtung arbeitet über ein Auslöseelement in der Regel auf eine Verklinkungsstelle eines Schaltschlosses als Kraftspeicher, der dann Schaltkontakte in einer zu schützenden Leitung öffnet. Es gibt auch vielfältige andere Ausführungen von Auslöseeinrichtungen.

Dokument FR-A-2 671 907 offenbart eine Auslöseeinrichtung gemäß dem Oberbegriff des Anspruchs 1.

Nach üblicher Praxis erfordert jeder Anwendungsfall eine eigens konstruierte Auslöseeinrichtung.

Der Erfindung liegt die Aufgabe zugrunde, eine Auslöseeinrichtung der eingangs geschilderten Art so weiter zu entwickeln, dass sich diese an die verschiedenartigsten individuellen Anwendungsfälle anpassen lässt.

Die Lösung der geschilderten Aufgabe erfolgt nach der Erfindung durch eine Auslöseeinrichtung nach Anspruch 1. Hierbei ist das Auslöseelement auswechselbar angeordnet und gelagert und durch anders geformte Auslöseelemente ersetzbar.

Die Auslöseeinrichtung lässt sich also zumindest während der Montage durch ein für den jeweiligen Anwendungsfall bereitgehaltenes Auslöseelement an den Anwendungsfall anpassen. Das Auslöseelement kann als Auslösestößel hakenförmig ausgeführt sein, der an seinem einer Auslösekinematik zugewandten Ende gelagert ist. An seinem anderen Ende, dem Eingreifende, kann der Stößel auf die Eingreifbedingungen eines Schutzschaltgeräts abgestimmt sein. Hierbei können die verschiedenartigsten Hakenformen vorgesehen sein und der eigentliche Stößel mit einem Eingreifende kann verschieden lange Hebelarme zum Drehpunkt bilden und er kann auch unterschiedlich lang ausgeführt sein. Dadurch kann man vielfältigen Anwendungsfällen entsprechen.

Der Auslösestößel kann auch für eine lineare Eingreifbewegung ausgeführt sein. Dadurch kann man anderen Anwendungsfällen entsprechen.

Der Auslösestößel kann mit einem Antriebselement in Verbindung zu bringen sein, das mit verschiedenartigen Antriebsstößeln koppelbar ist Dadurch wird das Auswechseln des Auslösestößels erleichtert.

Der Auslösestößel kann am Gehäuse des Auslösemechanismus gelagert sein oder an einer Montageplatte.

Das Auslöseelement kann auch als Drehwelle ausgeführt sein und seitlich auf anzubauende Schalteinrichtungen einwirken.

Die Auslöseeinrichtung kann einen quaderförmig angeordneten Auslösemechanismus aufweisen, wobei der Auslösestößel an einer schmalen Stirnseite angeordnet ist. Bei einem quaderförmig aufgebauten Auslösemechanismus kann der Auslösestößel auch an einer Schmalseite angeordnet sein. Die vorteilhaftere Ausführung hängt von dem beabsichtigen modularen Aufbau von Schutzschaltgerät und Auslöseeinrichtung ab. Der Auslösemechanismus kann in einem abgedichteten Gehäuse angeordnet sein und dadurch gegen Staub, Feuchtigkeit und schädliche Gase geschützt sein. Eine derartige Auslöseeinrichtung kann in den verschiedenartigsten modularen Gesamtanordnungen vorteilhaft eingesetzt werden.

Die Erfindung soll nun anhand von in der Zeichnung grob schematisch wiedergegebenen Ausführungsbeispielen näher erläutert werden:
In FIG 1 ist eine Auslöseeinrichtung mit einem Auslöseelement veranschaulicht.
In FIG 2 ist für eine Einrichtung nach FIG 1 ein anderes Auslöseelement mit einem Antriebselement nach FIG 1 dargestellt.
In FIG 3 ist veranschaulicht, wie anstelle des Auslöseelements nach FIG 2 Auslöseelemente anderer Ausführungen eingesetzt werden können. Die veranschaulichten Formgebungen können alternativ vorgenommen werden.
In FIG 4 ist ein Auslöseelement mit einer linearen Eingreifbewegung veranschaulicht.
In FIG 5 ist ein Ausführungsbeispiel für den Gesamtaufbau einer Auslöseeinrichtung nach FIG 1 perspektivisch veranschaulicht.
In FIG 6 ist ein anderer Gesamtaufbau der Auslöseeinrichtung nach FIG 1 perspektivisch wiedergegeben.
In FIG 7 ist eine Auslöseeinrichtung mit einem Auslöseelement in Form einer Drehwelle perspektivisch dargestellt.
In FIG 8 ist der Zusammenbau einer Auslöseeinrichtung mit einem Schutzschaltgerät nach einer ersten Ausführung dargestellt.
In FIG 9 ist der Zusammenbau der Auslöseeinrichtung mit einem Schutzschaltgerät nach einem anderen Ausführungsbeispiel perspektivisch veranschaulicht.
In FIG 10 ist eine Auslöseeinrichtung mit einem abgedichteten Gehäuse perspektivisch wiedergegeben.

Die Auslöseeinrichtung nach FIG 1 kann an einem Schutzschaltgerät angebaut werden. Sie weist eine Erfassungseinheit 1 für den Auslösefall und ein Auslöseeinrichtung 2 auf, mit dem sie auf die Verklinkungsstelle eines Schutzschaltgeräts eingreifen kann. Das Auslöseelement ist auswechselbar angeordnet und in einer Lagerstelle 3 gelagert. Es kann durch anders geformte Auslöseelemente ersetzt werden. Im Ausführungsbeispiel nach FIG 1 ist das Auslöseelement als Auslösestößel hakenförmig ausgeführt, der an seinem einer Auslösekinematik zugewandten Ende gelagert ist. An seinem anderen Ende, dem Eingreifende 4, ist das Auslöseelement durch Auswahl auf die Eingreifbedingungen eines Schutzschaltgeräts abgestimmt. Die Auslöseeinrichtung ist im Ausführungsbeispiel mit einer Wiedereinschalttaste 5 nach FIG 1 oder mit einem Wiedereinschalthebel 6 nach FIG 1, alternativ zu verstehen, ausgeführt. Die Auslöseeinrichtung kann auch für eine selbsttätige Wiedereinschaltung ausgelegt sein.

In den FIG 1 bis 4 steht das stößelförmige Auslöseelement 2 mit einem Antriebselement 7 in Verbindung, das mit verschiedenartigen Auslösestößeln koppelbar ist.

Bei der Auslöseeinrichtung nach FIG 4 ist das Auslöseelement 2 als Auslösestößel für eine lineare Eingreifbewegung ausgeführt.

Das Auslöseelement 2 kann nach FIG 5 als Stößel ausgeführt sein und an Gehäuseteilen 8 der Auslöseeinrichtung gelagert sein. Im Ausführungsbeispiel nach FIG 5 ist ein Kraftspeichermechanismus 9 im Sinne eines Kraftverstärkers vorgesehen. Ein elektromagnetischer Auslöser 10 ist seitlich am Kraftspeichermechanismus 9 angebaut.

Im Ausführungsbeispiel nach FIG 6 ist das Auslöseelement 2 in der Ausführung als Auslösestößel an einer Montageplatte 11 gelagert. Im Ausführungsbeispiel nach den FIG 5 und 6 wirkt der Kraftspeichermechanismus 9 mittels eines Antriebsglieds 12 auf das Auslöseelement 2 ein.

Das Auslöseelement 2 kann auch als Drehwelle ausgeführt sein, wie es in FIG 7 veranschaulicht ist.

Die Auslöseeinrichtung kann nach den FIG 8 und 9 mit einem quaderförmig aufgebauten Auslösemechanismus versehen sein, der mittels seines als Auslösestößel ausgeführten Auslöseelements 2 auf eine Anbaueinheit 13, beispielsweise einen Schutzschalter, einwirken kann. Nach FIG 8 ist das Auslöseelement 2 in Gestalt eines Auslösestößels an einer schmalen Stirnseite des Auslösemechanismus angeordnet. In der Ausführung nach FIG 9 ist das Auslöseelement 2 in Gestalt eines Auslösestößels an einer Schmalseite angeordnet. Man kann dadurch den verschiedenartigsten Aufbauten entsprechen.

Die Auslöseeinrichtung kann mit ihrem Auslösemechanismus in einem abgedichteten Gehäuse 14 mit den Gehäuseteilen 8 nach FIG 10 untergebracht sein.

Die Auslöseeinrichtung kann elektromechanisch arbeiten oder elektronisch ausgeführt sein.

## Patentansprüche

1. Auslöseeinrichtung für Schutzschaltgeräte, bei der eine Erfassungseinheit (1) für den Auslösefall ein Auslöseelement (2) antreibt, das auf die Verklinkungsstelle eines Schutzschaltgeräts eingreifen kann, **dadurch** ge-kennzeichnet, dass das Auslöseelement (2) auswechselbar angeordnet und gelagert ist und durch anders geformte Auslöseelemente (2) ersetzbar ist.

2. Auslöseeinrichtung nach Anspruch 1, **dadurch gekennzeichnet, dass** das Auslöseelement (2) als Auslösestößel hakenförmig ausgeführt ist, der an seinem einer Auslösekinematik zugewandten Ende eine Lagerstelle (3) aufweist und an seinem anderen Ende, dem Eingreifende (4), auf die Eingreifbedingungen eines Schutzschaltgeräts abgestimmt ist.

3. Auslöseeinrichtung nach Anspruch 2, **dadurch gekennzeichnet, dass** das Auslöseelement (2) als Auslösestößel für eine lineare Eingreifbewegung ausgeführt ist.

4. Auslöseeinrichtung nach Anspruch 1, 2 oder 3, da-durch **gekennzeichnet**, dass das Auslöseelement (2) als Auslösestößel mit einem Antriebselement (7; 12) in Verbindung zu bringen ist, das mit verschiedenartigen Auslösestößeln koppelbar ist.

5. Auslöseeinrichtung nach einem der vorhergehenden Ansprüche, **dadurch gekennzeichnet, dass** das Auslöseelement (2) in Gestalt eines Auslösehebels am Gehäuse (8;14) des Auslösemechanismus gelagert ist.

6. Auslöseeinrichtung nach einem der vorhergehenden Ansprüche, **dadurch gekennzeichnet, dass** das Auslöseelement (2) in Gestalt eines Auslösehebels an einer Montageplatte (11) gelagert ist.

7. Auslöseeinrichtung nach einem der vorhergehenden Ansprüche, **dadurch gekennzeichnet, dass** das Auslöseelement (2) als Drehwelle ausgeführt ist.

8. Auslöseeinrichtung nach einem der vorhergehenden Ansprüche, **dadurch gekennzeichnet, dass** ihr Auslösemechanismus quaderförmig angeordnet ist und das Auslöseelement (2) in Gestalt eines Auslösestößels an einer schmalen Stirnseite angeordnet ist.

9. Auslöseeinrichtung nach einem der Ansprüche 1 bis 7, **dadurch gekennzeichnet, dass** ihr Auslösemechanismus quaderförmig angeordnet ist und das Auslöseelement (2) in Gestalt eines Auslösestößels an einer Schmalseite angeordnet ist.

10. Auslöseeinrichtung nach einem der vorhergehenden Ansprüche, **dadurch gekennzeichnet, dass** der Auslösemechanismus in einem abgedichteten Gehäuse (14) angeordnet ist.

## Claims

1. Tripping device for protective switching devices, in which, for the tripping situation, a detection unit (1) drives a tripping element (2) which can engage on the latching point of a protective switching device, **characterized in that** the tripping element (2) is arranged and mounted such that it is interchangeable and can be replaced by differently shaped tripping elements (2).

2. Tripping device according to Claim 1, **characterized in that** the tripping element (2) is designed to be hook-shaped in the form of a tripping plunger, which has a bearing point (3) at its end facing a tripping kinematic arrangement and is matched at its other end, the engagement end (4), to the engagement conditions of a protective switching device.

3. Tripping device according to Claim 2, **characterized in that** the tripping element (2) is designed as a tripping plunger for a linear engagement movement.

4. Tripping device according to Claim 1, 2 or 3, **characterized in that** the tripping element (2) can be connected, as a tripping plunger, to a drive element (7; 12), which can be coupled to different types of tripping plungers.

5. Tripping device according to one of the preceding claims, **characterized in that** the tripping element (2) is mounted in the form of a tripping lever on the housing (8; 14) of the tripping mechanism.

6. Tripping device according to one of the preceding claims, **characterized in that** the tripping element (2) is mounted, in the form of a tripping lever, on a mounting plate (11).

7. Tripping device according to one of the preceding claims, **characterized in that** the tripping element (2) is in the form of a rotating shaft.

8. Tripping device according to one of the preceding claims, **characterized in that** its tripping mechanism is arranged in the form of a cuboid, and the tripping element (2) is arranged in the form of a tripping plunger on a narrow end face.

9. Tripping device according to one of Claims 1 to 7, **characterized in that** its tripping mechanism is arranged in the form of a cuboid, and the tripping element (2) is arranged in the form of a tripping plunger on a narrow face.

10. Tripping device according to one of the preceding claims, **characterized in that** the tripping mechanism is arranged in a sealed housing (14).

## Revendications

1. Dispositif déclencheur pour appareils disjoncteurs de protection, dans lequel une unité de détection (1) pour le cas de déclenchement actionne un élément déclencheur (2), qui peut venir en prise sur l'endroit d'encliquetage d'un appareil disjoncteur de protection, **caractérisé en ce que** l'élément déclencheur (2) est disposé et logé de manière à pouvoir être échangé et est remplaçable par des éléments déclencheurs (2) formés différemment.

2. Dispositif déclencheur selon la revendication 1, **caractérisé en ce que** l'élément déclencheur (2) est réalisé en forme de crochet en tant que piston déclencheur qui, à son extrémité orientée vers une cinématique de déclenchement, présente un point d'appui (3) et à son autre extrémité, l'extrémité de prise (4), est accordé sur les conditions d'engrènement d'un appareil disjoncteur de protection.

3. Dispositif déclencheur selon la revendication 2, **caractérisé en ce que** l'élément déclencheur (2) est réalisé en tant que piston déclencheur pour un mouvement de prise linéaire.

4. Dispositif déclencheur selon la revendication 1, 2 ou 3, **caractérisé en ce que** l'élément déclencheur (2) doit être mis en liaison en tant que piston déclencheur avec un élément d'actionnement (7 ; 12) qui peut être couplé avec divers pistons déclencheurs.

5. Dispositif déclencheur selon l'une des revendications précédentes, **caractérisé en ce que** l'élément déclencheur (2) est logé sous forme d'un levier déclencheur sur le boîtier (8 ; 14) du mécanisme déclencheur.

6. Dispositif déclencheur selon l'une des revendications précédentes, **caractérisé en ce que** l'élément déclencheur (2) est logé sous forme d'un levier déclencheur sur une plaque de montage (11).

7. Dispositif déclencheur selon l'une des revendications précédentes, **caractérisé en ce que** l'élément déclencheur (2) est réalisé en tant qu'axe de rotation.

8. Dispositif déclencheur selon l'une des revendications précédentes, **caractérisé en ce que** son mécanisme déclencheur est disposé de forme parallélépipédique et l'élément déclencheur (2) est disposé sous forme d'un piston déclencheur sur une face frontale étroite.

9. Dispositif déclencheur selon l'une des revendications 1 à 7, **caractérisé en ce que** son mécanisme déclencheur est disposé de forme parallélépipédique et l'élément déclencheur (2) est disposé sous forme d'un piston déclencheur sur un côté étroit.

10. Dispositif déclencheur selon l'une des revendications précédentes, **caractérisé en ce que** le mécanisme déclencheur est disposé dans un boîtier rendu étanche (14).
